# EUROPÄISCHE PATENTSCHRIFT

(11) **EP 0 912 806 B1**
(45) Veröffentlichungstag und Bekanntmachung des Hinweises auf die Patenterteilung: **05.09.2001**
(21) Anmeldenummer: 97930295.7
(22) Anmeldetag: 21.05.1997
(51) Int. Cl.: E02F 3/43, E02F 9/20, E02F 3/84

(54) **VERFAHREN UND ANORDNUNG ZUR STEUERUNG EINES BEWEGUNGSABLAUFS BEI EINER FORTBEWEGBAREN LANDBEARBEITUNGSMASCHINE**
PROCESS AND ARRANGEMENT FOR CONTROLLING A SEQUENCE OF MOVEMENTS IN A MOVING CONSTRUCTION MACHINE
PROCEDE ET DISPOSITIF DE COMMANDE DU DEROULEMENT DE DEPLACEMENTS D'UN ENGIN DE TRAVAUX POUVANT SE DEPLACER

(30) Priorität: 03.06.1996 DE 19622260
(43) Veröffentlichungstag der Anmeldung: 06.05.1999
(73) Patentinhaber: SIEMENS AKTIENGESELLSCHAFT, 80333 München (DE)
(72) Erfinder: WIENKOP, Uwe, D-81737 München (DE)
(86) Internationale Anmeldenummer: DE9701026
(87) Internationale Veröffentlichungsnummer: WO9746763

(56) Entgegenhaltungen:
- EP-A- 0 145 565
- EP-A- 0 471 840
- EP-A- 0 681 067
- WO-A-95/28524
- WO-A-95/30880
- FR-A- 2 665 199
- US-A- 5 359 517
- US-A- 5 438 771
- PATENT ABSTRACTS OF JAPAN vol. 017, no. 318 (M-1431), 17.Juni 1993 & JP 05 033363 A (FUJITA CORP), 9.Februar 1993,

## Beschreibung

Die Erfindung betrifft ein Verfahren und eine Anordnung zur optimalen Steuerung von wiederkehrenden ähnlichen Bewegungsabläufen bei Landbearbeitungsmaschinen, wie z. B. Baustellenfahrzeugen wie Bagger, oder landwirtschaftliche Maschinen.

Der hohe Automatisierungsgrad, welcher sich im Bereich der industriellen Fertigung schon durchgesetzt hat, hat sich bisher im Bereich der Landbearbeitungsmaschinen noch nicht etabliert. Mit den zunehmenden Anforderungen an energiewirtschaftliches Arbeiten und ein effizientes schnelles Bearbeiten von größeren Landflächen, wird jedoch auch hier der Grad der Automatisierung für effiziente Nutzung von natürlichen Ressourcen und zur schnellen Steuerung von Bewegungsabläufen immer dringlicher. Bei Baggern beispielsweise ist die Automatisierung mit Mitteln der Elektronik noch nicht sehr weit fortgeschritten. Insbesondere werden die einzelnen Achsen und der Antrieb eines Baggers typisch manuell durch einen Bediener gesteuert. Vor allen Dingen bei immer wiederkehrenden Bewegungen des Baggers oder einer anderen Landbearbeitungsmaschine, wie beispielsweise beim Ziehen einer Böschungsschräge für Autobahnen oder beim Ausheben von Kanälen ist dies sehr aufwendig, anstrengend und monoton und kann häufig nicht mit der erforderlichen Genauigkeit über längere Zeit durchgeführt werden. Ähnliche Probleme treten beim Abfahren von größeren Feldern und Bearbeitung des Landes, wie beispielsweise Eggen, Pflügen oder Aussäen oder auch Ernten auf.

Wegen des starken Konkurrenzdruckes muß jedoch nicht nur schnell, sondern auch effizient gearbeitet werden. Dies bedeutet für die eingesetzten Landbearbeitungsmaschinen insbesondere, daß sie mit dem Treibstoff energiesparend umgehen müssen.

Aus US-A-5,438,771 ist eine Landbearbeitungsmaschine bekannt, bei welcher ein Mittel zur globalen Positionierung, ein Mittel zur elektronischen Steuerung und ein Mittel zur Eingabe von Steuerbefehlen vorhanden sind.

Das der Erfindung zugrundeliegende Problem besteht deshalb darin, ein verbessertes Verfahren zur Steuerung einer Landbearbeitungsmaschine anzugeben. Weiterhin soll durch die Erfindung ein möglichst energieeffizientes Arbeiten mit der Landbearbeitungsmaschine möglich sein.

Diese Aufgabe wird durch ein Verfahren gemäß den Merkmalen des Patentanspruches 1 und durch eine Anordnung gemäß den Merkmalen des Patentanspruches 8 gelöst.

Weiterbildungen der Erfindung ergeben sich aus den abhängigen Ansprüchen.

Ein besonderer Vorteil des erfindungsgemäßen Verfahrens besteht darin, dass der Wirkort der Landbearbeitungsmaschine mittels des globalen Positionierungssystems genau festgestellt werden kann, indem die Abmessungen und die Ausrichtungen bekannter Anbauteile der Landbearbeitungsmaschine unter Verwendung der globalen Position zu einer genauen Referenzierung des Wirkortes verwendet werden. Besonders vorteilhaft können durch Einsatz des erfindungsgemäßen Verfahrens mit Hilfe der globalen Positionierung und dem genau bekannten Wirkort sich wiederholende Tätigkeiten automatisiert durchgeführt werden, indem einmal Steuerbefehle geplant werden und in einem zweiten Schritt die geplanten Steuerbefehle unter Variation eines Schrittes wiederholt werden. Die Variation eines Steuerbefehles besteht dabei vorzugsweise in der Versetzung des Wirkortes, bzw. in der manuellen Ausführung eines Steuerbefehles, da so der Bediener optimal entlastet wird.

Besonders vorteilhaft werden die einzelnen Steuerbefehle der Landbearbeitungsmaschine beigebracht, indem ein Bediener diese anhand der Steuervorrichtung des Gerätes vormacht oder ausführt und die jeweiligen Steuerbefehle mit den zugehörigen Parametern abgespeichert werden.

Besonders vorteilhaft können aber auch CAD-Konstruktionsdaten für die Eingabe der Steuerbefehle in die Landbearbeitungsmaschine genutzt werden, indem ein Modell dieser Maschine erstellt wird und mit einem Modell des zu bearbeitenden Landes oder der zu bearbeitenden Baustelle in Einklang gebracht wird, so daß am Computer direkt Steuerbefehlssequenzen auf Basis geeigneter Modelle erstellt werden können. Dies hat den Vorteil, daß häufig sehr teure Landbearbeitungsmaschinen effizienter genutzt werden können, da für die Planung der einzelnen Steuerbefehlssequenzen der Einsatz der Maschine selbst nicht erforderlich ist.

Besonders vorteilhaft kann beim Einsatz des erfindungsgemäßen Verfahrens jedem Steuerbefehl zugeordnet werden, ob dieser manuell oder automatisch ausgeführt werden soll. Auf diese Weise kann ein Bediener festlegen, welche Befehle er besser selbst durchführt und somit optimal ausführen kann und welche Befehle er der Automatik überläßt.

Besonders vorteilhaft erlaubt es das erfindungsgemäße Verfahren einzelne Steuerbefehle gemäß einer vordefinierten Funktion zu parametrisieren. Demgemäß lassen sich besonders vorteilhaft beispielsweise durch Bagger Kanäle ausheben, indem die Eindringtiefe der Schaufel von Bewegungsvorgang zu Bewegungsvorgang jeweils um einen festen Betrag erhöht wird, oder indem beispielsweise eine Landbearbeitungsmaschine die ein Feld mäanderförmig abfährt, um beispielsweise in der Landwirtschaft Saatgut auszubringen, beim Wenden jeweils einen Versatz berücksichtigt, welcher beispielsweise der Breite des eingesetzten Arbeitsgerätes entspricht. Dies führt vorteilhaft zu einem höheren Grad der Automatisierung und ein einzelner Bediener kann fallweise mehrere solche Maschinen kontrollieren.

Besonders vorteilhaft gestaltet sich der Einsatz einer Landbearbeitungsmaschine nach dem erfindungsgemäßen Verfahren an zwei Orten, da beispielsweise durch die Variation eines Parameters der erste Ort variiert werden kann, während beispielsweise der zweite Ort unter Einsatz absoluter Weltkoordinaten, welche sich aus dem globalen Positionierungssystem ergeben, festgehalten werden kann. Dies hat den Vorteil, daß die Landbearbeitungsmaschine beispielsweise bei Erdaushubarbeiten einen festen Depotpunkt, beispielsweise einen Lade-LKW anfahren kann und dort mit einem am zweiten Ort gültigen Bewegungsablauf, welcher hier beispielsweise der Depotpunkt ist, die ausgehobene Erde auf den LKW aufladen kann. Vorteile hat dieses Verfahren jedoch auch beim Einsatz für landwirtschaftliche Maschinen, da beispielsweise an einem festen Ort Saatgut aufgenommen werden kann und zur jeweils aktuellen Position, an dem der Aussaatvorgang unterbrochen wurde zurückgekehrt wird.

Es ist aber auch denkbar, daß einen speziellen Depotpunkt bestimmte Anbauteile der Maschine ersetzt werden und somit verschiedene Arbeitsvorgänge in Sequenz durchgeführt werden können, ohne das hierfür der Bediener eingreifen muß.

Einen besonderen Vorteil erzielt man durch Einsatz des erfindungsgemäßen Verfahrens zur Antriebssteuerung, da hierdurch die meisten oder alle Steuerbefehle für einen Bewegungsablauf im voraus bekannt sind und damit der Motor und fallweise eingesetzte Hydraulikelemente entsprechend dem vorbekannten Leistungsbedarf für die einzelnen Bewegungsabläufe gesteuert werden können. Dies ermöglicht einen besonders energiewirtschaftlichen Einsatz der Landbearbeitungsmaschine, da durch diese angepaßte Leistungssteuerung von der Landbearbeitungsmaschine weniger Treibstoff verbraucht wird.

Besonders vorteilhaft weist eine Anordnung zur Durchführung des Verfahrens Mittel zur globalen Positionierung, sowie Mittel zur Steuerung von Funktionselementen und Mittel zur Eingabe der Steuerbefehle für diese Funktionselemente auf. Auf diese Weise wird durch geringst möglichen technischen Einsatz eine funktionsfähige Anordnung zur Durchführung des erfindungsgemäßen Verfahrens zur Verfügung gestellt.

Besonders vorteilhaft sind bei der erfindungsgemäßen Anordnung Mittel vorhanden, welche eine Darstellung des Arbeitsbereiches der Landbearbeitungsmaschine im Zusammenhang mit der globalen Position ermöglichen, da auf diese Weise eine genaue Planung des Bewegungsablaufes wesentlich erleichtert wird und der Einsatz von CAD-Konstruktionsunterlagen oder Daten in Verbindung mit der Bewegungsplanung der Landbearbeitungsmaschine ermöglicht wird.

Besonders vorteilhaft weist die erfindungsgemäße Anordnung Mittel zur Leistungssteuerung eingesetzter Antriebsmittel auf, da damit die energieschonende Steuerung der Landbearbeitungsmaschine ermöglicht wird und somit der Treibstoffbedarf des Gerätes reduziert wird.

Besonders vorteilhaft wird beim Einsatz des erfindungsgemäßen Verfahrens anhand der wiederkehrenden Steuerbefehle der Druckbedarf in fallweise eingesetzten Hydraulikelementen ermittelt und genau dieser Druckbedarf zur Verfügung gestellt, da damit Treibstoff, welcher durch Einsatz der Hydraulikpumpe verbraucht wird, gespart werden kann.

Besonders vorteilhaft wird bei der Steuerung der Landbearbeitungsmaschine der Zeitbedarf für einen komplexen Bewegungsablauf ermittelt und in Abhängigkeit dieses Zeitbedarfes und der durchzuführenden Steuerbefehle die Leistungscharakteristik des Motors und einer fallweise erforderlichen Hydraulikpumpe angepaßt. Auf diese Weise werden überflüssige Leistungsspitzen, welche bei manueller Steuerung entstehen würden vermieden und damit Treibstoff eingespart.

Im folgenden wird die Erfindung anhand von Figuren weiter erläutert.
- Figur 1: zeigt als Beispiel eine Landbearbeitungsmaschine in Form eines Baggers.
- Figur 2: gibt als Beispiel eine Landbearbeitungsmaschine an, welcher ein zulässiger Arbeitsbereich zugewiesen wurde.
- Figur 3: gibt ein Beispiel eines Bewegungsablaufs auf zwei zueinander geneigten Ebenen an.

In Figur 1 ist ein Arbeitsgerät AG in Form eines Baggers dargestellt. Wenn in der Folge von Baggern die Rede ist, so soll dies nicht bedeuten, daß die Erfindung lediglich auf Bagger beschränkt ist. Ebenfalls sind im Zusammenhang mit der Erfindung andere Landbewegungsgeräte denkbar, oder kann damit der Einsatz von landwirtschaftlichen Geräten überwacht werden.

Der in Figur 1 gezeigte Bagger AG weist beispielsweise Antennen A1 und A2 auf, mit welchem Daten von einem globalen Positionierungssystem empfangen werden können. In einem Steuerrechner der Einheit wird beispielsweise auf wenige cm genau festgestellt in welcher Position sich der Aufbau des Baggers befindet. Von einer Steuerung des Baggers können beispielsweise Achsen 10 bis 50 separat angesteuert werden. An diesen Achsen sind geeignete Weggeber vorgesehen, welche es der Steuerung erlauben die exakte Position der jeweiligen Anbauteile AT festzustellen. Beispielsweise soll mit dem Bagger AG ein Erdaushub an einem Boden BO durchgeführt werden. Die beschriebenen Achsen 10 bis 50 erlauben hierzu beliebige Freiheitsgrade. Vorzugsweise sollten variable Parameter des Gerätes für alle Freiheitsgrade des Baggers überwacht werden, damit zu jeder Zeit bekannt ist, in welcher Lage sich der Bagger befindet und welche Kontur das beispielsweise vorgesehene Anbauteil AT einnimmt. Über Anbauteile AT ist zu sagen, daß diese im allgemeinen nicht beliebig bewegbar sind, da sie eine durch ihre Geometrie gegebene Kinematik aufweisen. Diese Kinematik ist hier beispielsweise durch die Freiheitsgrade an den Achsen 10 bis 30 angedeutet. Falls durch einen Steuerrechner oder durch sonstige Mittel überprüft werden soll, ob das Arbeitsgerät AG oder ein Anbauteil einen vordefinierten Arbeitsbereich verläßt, so kann von der Steuerung mit Hilfe der Kinematik und anhand von Winkelgebern oder anderen Meßmitteln, welche an den entsprechenden Achsen vorgesehen sind, sehr leicht bestimmt werden, welche endgültige Geometrie von dem Anbauteil eingenommen wird. In Verbindung mit der exakten Position des Arbeitsgerätes, welche über das globale Positionierungssystem bestimmt wird, kann eine Position eines am weitesten entfernten Punktes, des Fernpunktes, bestimmt werden, der vorzugsweise zu überwachen ist. In Figur 1 sind zwei solche Fernpunkte eingetragen FP1 und FP2. Bevorzugt werden bei der Positionsbestimmung GPS/DGPS Möglichkeiten ausgeschöpft, mit welchen die Position eines mobilen Fahrzeugs, wie beispielsweise des Arbeitsgerätes AG, möglichst genau bestimmt werden kann. Durch Kenntnis der Eigenposition und Orientierung des beispielsweise Baugerätes, sowie eines durch beispielsweise einem Bediener eingegebenen Arbeitsbereiches, die Kenntnis der Gelenkwinkel und der Abmessungen des Baugerätes und fallweise anderer Parameter ist es zu jedem Zeitpunkt möglich zu entscheiden, ob sich das Arbeitsgerät AG im zulässigen Arbeitsbereich befindet oder im Begriff ist, diesen zu verlassen. Für diesen Fall kann bevorzugt ein Warnsignal, welches an den Bediener des Gerätes gerichtet ist, abgegeben werden und/oder die Bewegung des Gerätes zunächst verlangsamt und dann ganz abgebrochen werden, um beispielsweise einen Unfall zu vermeiden.

Die dargestellte Maschine AG, welche beispielsweise ein Bagger oder eine landwirtschaftliche Maschine, wie beispielsweise ein Traktor sein kann, führt z.B. einen Aushub in einem Graben durch, zu welchem die Schaufel S beispielsweise am Punkt FP2 positioniert werden muß. Hierzu muß das Landbearbeitungsgerät AG bezüglich seiner möglichen Freiheitsgrade 10 bis 50 genau definierte Positionen einnehmen. Diese Positionen werden beispielsweise durch Winkelgeber oder durch andere Sensoren festgelegt. Vorzugsweise werden diese Positionen schon bei Eingabe der Steuerbefehle zum Lernen des Bewegungsablaufs für den Grabvorgang mitgespeichert. Um eine definierte Grabtiefe zu erreichen, muß beispielsweise die Schaufel immer tiefer mit Fortschritt des geförderten Aushubes in den Kanal eintauchen. Hierzu sieht es das erfindungsgemäße Verfahren vorteilhaft vor, daß beispielsweise die Steuerbefehle, welche die Hydraulikzylinder 10, 20 und 30 betätigen entsprechend angepaßt werden, damit der Wirkort der Schaufel S entsprechend tiefer im Erdreich liegt. Es ist auch denkbar, daß mit Fortschritt des Kanalaushubes, der Bagger entsprechend der Schaufelbreite nach rechts oder links verfährt, um an einer neuen Stelle erneut mit dem Grabvorgang zu beginnen. Das globale Positionierungssystem über die Antennen A1 und A2 ermöglicht es den Wirkort der Schaufel S genau zu bestimmen und die Parameter für die erforderlichen Steuerbefehle des Landbearbeitungsgerätes entsprechend vorzugeben. Auch ist es denkbar, daß der Bagger oder die Landbearbeitungsmaschine nachdem die Schaufel gefüllt wurde automatisch zum Depot fährt, dort das Erdreich abkippt und automatisch zu einer nächsten Arbeitsposition fährt. Auf diese Weise werden Landbearbeitungsmaschinen befähigt solche Tätigkeiten, wie beispielsweise Kanalaushübe oder Hangziehvorgänge, wie beispielsweise bei Autobahn-Lärmschutzdämmen erforderlich, im hohen Grade automatisiert durchzuführen. Die Erfindung soll sich jedoch nicht nur lediglich auf solche Tätigkeiten beschränken, da sie auf alle denkbaren Landbewegungsarbeiten anwendbar ist. Insbesondere ist die Erfindung auch in Bereichen der Landwirtschaft einsetzbar, in denen häufig wiederkehrende Tätigkeiten, wie beispielsweise Ausbringen von Saatgut oder Pflügen oder Eggen oder Heuwenden oder ähnliche Tätigkeiten durchzuführen sind. Insbesondere können durch den Einsatz der Erfindung im Bereich der Landwirtschaft solche Tätigkeiten, wie beispielsweise Anheben des Werkzeuges und Absetzen des Werkzeuges nach einem Wendevorgang automatisiert werden.

Figur 2 zeigt das Arbeitsgerät AG aus Figur 1 in Verbindung mit einem zulässigen Arbeitsbereich AZU, wobei wesentliche Teile des Arbeitsgerätes durch Volumenelemente V10 bis V70 umschrieben sind. Die Verwendung von Volumenelementen bei der Überwachung des Arbeitsbereiches AZU gestattet es, den Rechenaufwand für die durchzuführenden Berechnungen zu vereinfachen, da nicht die realen Abmessungen, sondern angenäherte Abmessungen zu berücksichtigen sind. Insbesondere muß dann nur mit Quadern und einfachen Volumenblöcken gerechnet werden. Der dargestellte zulässige Arbeitsbereich AZU ist hier vereinfacht als Quader bzw. als Fläche dargestellt. Es sind aber auch beliebige dreidimensionale Strukturen denkbar und vorgebbar. Beispielsweise kann ein zulässiger Arbeitsbereich in Form eines teach-in-Verfahrens eingegeben werden, bei welchem eine Bedienperson mit dem Arbeitsgerät AG und daran vorhandenen Anbauteilen in einem Lernschritt den gesamten Arbeitsbereich, welcher hinterher zulässig sein soll, abfährt und dabei vorhandene Anbauteile so bewegt, daß sie die gewünschte Grenze des Arbeitsbereiches nicht verletzen. Von einer Steuerung des Gerätes können die so vorgegebenen Bewegungen abgespeichert werden und im späteren Betrieb beim Arbeiten mit dem Gerät können diese Steuerpositionen mit aktuell eingegebenen Steuerpositionen der Bedienperson verglichen werden. Bei der Eingabe dreidimensionaler Strukturen spielt beim Lernen auf die aktuelle Position des Arbeitsgerätes AG eine Rolle, welche über das globale Positionierungssystems erhalten wird und vorzugsweise in Verbindung mit jeder aktuell durchgeführten Bewegung abgespeichert wird. Falls eine Verletzung des zulässigen Arbeitsbereiches eintritt, so kann die Steuerung ein Alarmsignal abgeben, bzw. veranlassen, daß das Gerät zu jeder Zeit mit seinem Ausleger AT im zulässigem Arbeitsbereich AZU verbleibt, indem die Steuerung automatisch Steuerbefehle des Bedieners abwandelt. Der zulässige Arbeitsbereich AZU kann beispielsweise auch invers vorgegeben werden, indem lediglich Hindernisse, welche vermieden werden sollen, explizit markiert werden. Bevorzugt kann der zulässige Arbeitsbereich AZU auch in der Form eingegeben werden, daß Daten aus einem bereits vorhandenen CAD-Modell des Arbeitsbereiches vorliegen. Denkbar sind hier beispielsweise Konstruktionsdaten, welche ein Architekt bei der Vermessung des Terrains und bei der Konstruktion eines Gebäudes oder eines Aushubes bereits eingegeben hat, welche dann lediglich der Steuerung des Gerätes mitgeteilt oder elektronisch zugeführt werden müssen.

Beispielsweise erfolgt die Positions- und Ortsbestimmung des Gerätes mittels GPS-Empfängern. Heutige Hochleistungssysteme, wie beispielsweise das DGPS erlauben eine Genauigkeit bei der Positionsbestimmung von etwa 2 cm [Quelle: Fa. Trimble:
7400Msi: High precision GPS receiver for dynamic control systems]. Bevorzugt kann durch die Anbringung von zwei Antennen, wie in Figur 1 mit A1 und A2 dargestellt, durch Vergleich deren Positionen auch die Orientierung des Arbeitsgerätes ermittelt werden. Zwar entstehen durch die Posit:ionsungenauigkeit von 2 cm bei Großbaggern Winkelfehlern von etwa 0,4°, diese Ungenauigkeit kann jedoch beim Warnen bzw. Abregeln von möglichen Kollisionen berücksichtigt werden. Bei Großbaggern beispielsweise mit einer Reichweite von 15 m kann sich dadurch die maximale Ungenauigkeit bis zu 12 cm an der Schaufelspitze ausweiten.
Besonders wichtig ist es für das erfindungsgemäße Verfahren, daß die Bewegungsveränderungen des Arbeitsgerätes exakt vermessen werden und bekannt sind, damit sie exakt reproduziert werden können.

Figur 3 zeigt zwei Ebenen E1 und E2. Die Landbearbeitungsmaschine AG ist beispielsweise an einem Ort O10 eingesetzt. Von diesem Ort O10 führt sie beispielsweise mit Hilfe einer Schaufel eine Glättungsarbeit an der Ebene E2 durch, wobei das Anbauteil in diesem Fall der Baggerausleger AT beispielsweise senkrecht zur Begrenzung der Ebene E1 und parallel zur Begrenzung der Ebene E2 geführt werden muß. Die Landbearbeitungsmaschine soll dabei entlang einer Richtung 15 parallel zum Hang verfahren und diesen Glätten oder einen Aushub tätigen oder ähnliches. Durch Einsatz des globalen Positionierungssystems, wird der Wirkort WO der Schaufel über die Kinematik des Anbauteiles AT und die zur Verfügung stehenden Parameter, welche die Bewegung der Landbearbeitungsmaschine charakterisieren, und die beim Lernen des Bewegungsvorgangs für die jeweiligen Steuerbefehle abgespeichert wurden, genau referenzierbar. Es ist z. B. denkbar, daß die Landbearbeitungsmaschine nachdem sie eine Länge der Ebene E2 abgefahren hat wieder zu Beginn der Ebene E2 zurückkehrt und der Wirkort der Schaufel um den Betrag ihrer Breite entlang der Richtung E2 der Ebene E2 versetzt wird wonach der Bewegungsvorgang entlang der Richtung 15 erneut durchgeführt wird. Besonders vorteilhaft wird hierdurch erreicht, daß der Bediener nicht eingreifen muß, um solche regelmäßigen wiederkehrenden Tätigkeiten durchzuführen. Falls die Schaufel durch Erdreich gefüllt ist, so kann beispielsweise durch vorherige Festlegung ein als manuell durchzuführender Steuerbefehl im Ablauf der Steuerbefehle bestimmt werden, wo vom Bediener entschieden wird, ob die Landbearbeitungsmaschine AG zu einem Ort 020 fährt, an welchem beispielsweise das Erdreich abgeladen werden kann. Hernach kann sie automatisch zu dem Ort zurückkehren, an welchem sie ihre Arbeit unterbrochen hat, da der Ort über das globale Positionierungssystem bekannt ist und bevorzugt abgespeichert wird, bevor er verlassen wird.

Der Winkel TAU beschreibt die Neigung der Ebene E2 zur Ebene E1 und der Winkel PHI beschreibt den senkrechten Winkel zwischen dem Anbauteil AT des Arbeitsgerätes und der Ebene E2. Insbesondere werden beim Einsatz des erfindungsgemäßen Verfahrens bevorzugt folgende Parameter bestimmt und benutzt:
- Meßbarkeit der Gelenkwinkel sowohl beim Ausleger als auch die Drehung des Oberwagens gegenüber dem Unterwagen
- Bestimmung der Eigenposition und der Orientierung des Baggers
- computer-steuerbare Servohydraulik
- Möglichkeit zur Eingabe von Bewegungsdaten.

Bevorzugt wird hierdurch erreicht, daß die Baggerbewegung mittels eines softwaretechnischen Verfahrens wiederholt werden kann, daß die Aufteilung des Bewegungsablaufs in mehrere Teilschritte, von denen jeder entweder manuell oder automatisch wiederholt werden kann, ermöglicht wird und daß ein hoher Wirkungsgrad durch wahlweise parametrisierte oder unparametrisierte Wiederholung von Bewegungen erzielt wird. Vorzugsweise wird dabei das Verfahren in zwei Stufen durchgeführt. In einem ersten Schritt werden die zu wiederholenden Bewegungen der Landbearbeitungsmaschine vorgemacht, bzw. die abzufahrenden Trajektorien eingegeben. In einem zweiten Schritt werden diese Bewegungen ggf. unter Abgleichen mit der Weltposition, zu welcher das globale Positionierungssytem verwendet wird, wiederholt.

Bevorzugt gestaltet sich der erste Schritt zum Beibringen des einzelnen Bewegungsablaufs der Landbearbeitungsmaschine wie folgt:
Hier wird dieser Bewegungsablauf für einen Bagger dargestellt, dies soll jedoch keine Einschränkung der Erfindung lediglich auf Bagger darstellen, da analog für eine beliebige Landbearbeitungsmaschine entsprechende Bearbeitungsschritte vorgegeben werden können.
1. Fahren des Baggers zum Einsatzort und Ausrichten des Baggerarms
2. Ausstrecken des Baggerarms
3. Einsetzen der Schaufelspitze unter definiertem Winkel an den Boden
4. Durchführen einer Grabbewegung bzw. Abfahren einer geradlinigen Trajektorie und Ziehen des Erdreichs.
5. Einklappen der Schaufel und Anheben zum LKW oder Abladeort
6. Öffnen der Schaufel und Abladen des Schaufelinhalts

Dabei ist es möglich, all diese Bewegungsabläufe vorzumachen, bzw. einzugeben und dabei aufzuzeichnen. Nur in den seltensten Fällen wird es jedoch sinnvoll sein all diese Teilabläufe quasi vollautomatisch ohne manuelle Eingriffe/Unterbrechungen wiederholen zu lassen. Häufiger wird wohl ein Mixed-Mode-Betrieb von automatischen und manuellen Bewegungen eingesetzt werden. Bevorzugt besteht beim teach-in der automatisch zu wiederholenden Bewegung die Wahlmöglichkeit jeden der obigen Teilschritte in Form einer manuellen Steuerung durch den Bediener oder automatisch durchzuführen. Hierfür können bevorzugt folgende Aufzeichnungsformen für den Bewegungsablauf verwendet werden:
1. Die Aufzeichnung des durch den Baggersteuerknüppel vorgegebenen Bewegungsablauf, welcher dann in genau dieser Form wiederholt wird. Dies ist vor allen bei Grabe- oder Auslegerbewegungen der Schaufel interessant oder
2. der parametrisierten Aufzeichnung von später aufzuführenden Baggerbewegungen wie
   - Ausstrecken des Baggerarms dies ist interessant für das Ziel von Böschungen. Hier kann es wichtig sein, daß der Baggerarm möglichst weit ausgestreckt wird.
   - Anfahren eines bestimmten Punktes oder eines Punktes auf einer Ebene
      Eine Anwendung der Erfindung ist beispielsweise das Aufhäufen des Aushubs an einer Stelle, wie beispielsweise durch den Punkt 020 dargestellt. Diese Stelle kann vorgegeben werden und der Bagger oder die Landbewegungsmaschine kann in dieser Teilbewegung, welche beispielsweise auch durch mehrere Steuerbefehle angefahren werden kann wieder an diese Stelle zurückfahren. Ein solcher Bewegungsablauf kann neben dem Anheben auch ein koordiniertes Drehen des Baggeroberwagens sowie ggf. sogar eine automatische Bahnplanung zum kollisionsfreien und schnellstmöglichen Drehen zum Zielort beinhalten. Das Anfahren eines Punkts auf einer Ebene ist dabei wichtig für das Ziehen von Böschungen. Hier kann es nötig sein, zunächst einen möglichst weit entfernten Punkt auf der Böschungsebene anzufahren, um dann von hier aus das Abfahren der Gerade zu beginnen. Vorzugsweise wird hierbei vorausgesetzt, daß sich der Ausleger parallel zu einer der ebenen Begrenzungen ausrichtet.
   - Abfahren einer Trajektorie mit definiertem Winkel Diese Bewegung führt zu einer Bewegung der Baggerschaufel entlang einer vorgegebenen Gerade/Ebene oder eines vorgegebenen Profils. Vorzugsweise wird eine solche Bewegungsabfolge beim Ziehen von Böschungen notwendig.
      All diese Bewegungen können neben einer Schaufel- bzw. Auslegerbewegung auch eine Bewegung des Unter- oder Oberwagens beinhalten. Bei anderen Landbearbeitungsmaschinen können fallweise andere bewegbare Ausleger oder Anbauteile AT vorgesehen sein und diese können mehr oder weniger Bewegungsfreiheitsgrade aufweisen, als in diesem Beispiel dies der Fall ist. In einer analogen Betrachtungsweise kann jedoch der Fachmann auch für diese verschiedenen Landbearbeitungsmaschinen, für welche hier der Bagger als Beispiel dient, eine geeignete Anwendung der Erfindung durchführen. Zur Eingabe dieser parametrisierten Baggerbewegungen sollte vorzugsweise dem Baggerführer ein geeignetes Eingabegerät, wie z. B. ein touchscreen zur Verfügung stehen, mit dem er die notwendigen Eingabe, wie z. B. Lage und Abmessung einer Ebene tätigt.
      Diese parametrisierte Aufzeichnung beinhaltet vorzugsweise das Aufzeichnen der später auszuführenden Baggerbewegungen in Echtweltkoordinaten, d. h. neben dem eigentlichen Bewegungsablauf auch die Position, an der diese Bewegung durchgeführt werden soll. Aus dieser Anpassung an die Echtweltkoordinaten, welche die Koordinaten sind, die das globale Positionierungssystem zur Verfügung stellt, resultiert der große Vorteil der Erfindung, das eine automatische Wiederholung eines Bewegungsablaufs, mit leicht veränderten Standorten oder leicht veränderten Steuerbefehlen ermöglicht werden kann.

Während im Lernschritt nur eine Bewegungsfolge vorgemacht oder eingegeben wird und in der obigen Weise aufgezeichnet wurde, wird beim Abspielen der Sequenz der Teilbewegungsschritte bzw. der einzelnen Steuerfolge, diese immer wiederholt. Dabei ist zu beachten, daß die Kinematik eines Auslegers, es durchaus erfordern kann, daß mehrere Steuerbefehle von der Steuerung gleichzeitig abgegeben werden müssen, so daß nicht notwendigerweise eine Sequenz von Befehlen abgegeben wird, sondern auch mehrere Befehle gleichzeitig möglich sind, welche z. B. die in Figur 1 mit 10, 20 und 30 bezeichneten Achsen oder Hubzylinder gleichzeitig bewegen, um ein schnelleres Bewegen der Schaufel S zu ermöglichen.

Vorzugsweise sieht es die Erfindung vor daß einzelne Teilbewegungsschritte manuell oder automatisch durchgeführt werden. Beispielsweise kontrolliert bei der manuellen Steuerung der Bediener den Bagger wie bislang, während bei der automatischen Durchführung von Teilbewegungen ein im Bagger befindlicher Computer, also eine elektronische Steuerung, die Kontrolle übernimmt, wobei jedoch jederzeit die Möglichkeit des manuellen Eingriffs durch den Bediener gegeben ist. Für die Durchführung der Teilbewegungen, welche aus einer automatischen Abfolge der aufgezeichneten Steuerbefehle besteht, bestehen je nach Aufzeichnungsmodus, der beispielsweise parametrisiert oder unparametrisiert erfolgt, die folgenden Durchführungsarten:
1. Automatische Abfolge der Steuerbefehle ohne Anpassung an die Echtweltkoordinaten
   Vorzugsweise wird in diesem Schritt ein aufgezeichneter Bewegungsablauf erneut abgespielt. Dies z. B. kann eine Drehbewegung beim Graben oder eine Öffnungsbewegung beim Ausleeren über einem Kipper sein. Dabei ist eine Anpassung an eine vorgegebene Position nicht erforderlich, sondern lediglich die reine Bewegungswiederholung. Sollte eine solche Bewegungswiederholung jedoch an einer bestimmten Stelle gewünscht sein, so ist diese Position in einem vorangegangenen Schritt vorzugsweise mit einer Anpassung an die Echtweltkoordinaten herzustellen. Fallweise kann auch ein automatisierter Bewegungsschritt der Landbewegungsmaschine vorgesehen sein, welcher beispielsweise beinhaltet, daß die Abfolge der Befehle, welche notwendig ist um eine Bewegung einen bestimmten Punkt zu ermöglichen, von einem Bediener aufgerufen werden kann und er lediglich in einen aufgezeichneten Bewegungsablauf diese Routine einspielt und dabei eine Koordinate in Form von Weltkoordinaten vorgibt, welche des Landbearbeitungsgerät anfahren soll.
2. Automatische Abfolge der Steuerbefehle mit Echtweltkoordinatenanpassung
   Vorzugsweise wird hier bei jeder Bewegung der Landbearbeitungsmaschine ständig ihre aktuelle Position und Orientierung benötigt. Diese Information kann dabei mittels eines GPS-Empfängers gewonnen werden.

Vorzugsweise wird anschließend mit den durch die parametrisierte Aufzeichnung der Baggerbewegungen bekannten Steuerbefehlen ständig die Eigenposition abgeglichen und die einzelnen Baggerachsen können derartig koordiniert angesteuert werden, daß die gewünschten Bewegungen an der richtigen Position durchgeführt werden. Hier spielt es also eine Rolle, daß zu einem jeweiligen Steuerbefehl, welcher aufgezeichnet wurde auch die aktuelle Koordinate welche sich aus dem globalen Positionierungssystem ergibt abgeglichen wird. Vorzugsweise bleibt dann die Ausführung dieser Steuerbefehle auch korrekt, wenn z. B. die Landbearbeitungsmaschine etwas weiter fährt, oder bei weichem Untergrund wegsackt. Durch die globale Postionsbestimmung, die parametrisierte Abarbeitungsbeschreibung und die computergestützte Koordination werden diese Abweichungen ausgeglichen, so daß auf der Basis der obigen Beschreibung viele Bewegungswiederholungen möglich sind. Im besonderen Maße gilt dies für das Erstellen von Böschungen. Hier kann beispielsweise die Abfolge der Steuerbefehle mit der einmaligen Eingabe der Böschungsebene und der Teilbewegungen-Ausstrecken zu dem unteren Ende der Böschungsebene mit Ausrichtung des Auslegers an den Böschungsachsen, abfahren/ziehen der Böschung entlang der Ebene, eventuell Abladen überschüssigen Abraums und Wiederholung dieser Prozedur mit leicht veränderter Baggerposition über weite Strecken hinweg fortwährend wiederholt werden.

Auf besonders elegante Weise läßt sich durch Anwendung des erfindungsgemäßen Verfahrens das Leistungsmanagement des Baggermotors bzw. der verwendeten Hydraulikantriebselemente durchführen. Dies ist besonders wichtig, da hiervon unmittelbar die Wirtschaftlichkeit der Landbearbeitungsmaschine abhängt. Besonders vorteilhaft ist hier der Sachverhalt, daß bei einer sich wiederholenden Abfolge von Steuerbefehlen schon im voraus bekannt ist, welche Ressourcen der Landbearbeitungsmaschine benötigt werden, wie lange sie benötigt werden, und welcher Kraftaufwand ungefähr erforderlich ist. Diese vorab bekannte Information kann genutzt werden, um die Ressourcen der Landbearbeitungsmaschine in optimaler Weise anzusteuern, so daß ihr Energieverbrauch, welcher aus der Abarbeitung der Steuerbefehle resultiert in optimaler Weise niedrig ist.

Normalerweise besteht eine Hauptschwierigkeit bei einem automatischen Leistungsmanagement darin, daß der Motor auf eine Leistungsanforderung in zunächst unbekannter Größe beispielsweise seitens der Hydraulikpumpe reagieren und dann die erforderliche Leistung bereitstellen muß. Um dieser Schwierigkeit zu begegnen, wird häufig als Zusatzagregat ein Druckspeicher zum Speichern des Drucks im Hydrauliksystems eingesetzt. Falls ein Baufahrzeug, wie beispielsweise ein Bagger ein bekanntes Profil, wie in Figur 3 dargestellt, abzufahren hat, kann aus der Art der Bewegung, wie beispielsweise dem Fahren entlang zweier Geraden, geschlossen werden, daß es sich um eine Ziehbewegung handelt. Eine Ziehbewegung hat jedoch beispielsweise einen typisch anderen Leistungsbedarf, als etwa eine Grabe- oder Hebebewegung. Analog gilt dies ebenso für andere Bewegungsarten, wie z. B. Graben, Anfahren eines Punktes, Ausleeren der Schaufel, etc. Insbesondere sind in diesem Zusammenhang in Kenntnis des aktuellen Arbeitsmodus folgende Informationen für die Leistungsanpassung nach dem erfindungsgemäßen Verfahren vorteilhaft:
- typische Leistungsanforderungen des jeweiligen Arbeitsmodus
- zukünftige Bewegungen beispielsweise einzelner Hydraulikzylinder
   Diese Information kann sowohl aus der vorausschauenden Berechnung zukünftiger Zylinderbewegungen beim Fahren entlang einer Trajektorie, als auch aus der Analyse der manuell vorgemachten Bewegungen, wie z. B. beim Graben oder Ausleeren gewonnen werden. Die Kenntnis dieser Information läßt Schlüsse auf den zukünftigen Leistungsbedarf beim automatischen Wiederholen der Steuerbefehle, welche diese Bewegung bewirken, zu.
- Zeit, wie lange eine Bewegung durchgeführt werden wird Die Zeitdauer ermöglicht es abzuschätzen, wie lang eventuell vorhandene Leistungsreseveren in einem Druckspeicher noch ausreichen werden und wann die Leistung des Motors entsprechend zu ihrer Regeneration angepaßt werden muß.
- Zeit bis einer neuer Bewegungsmodus beginnen wird Hierdurch kann frühzeitig auf veränderte Leistungsanforderungen aus einem nachfolgenden Bewegungsmodus reagiert werden, so daß die hierfür benötigte Leistung rechtzeitig bereitsteht. Vorzugsweise werden diese Informationen und andere Informationen, die sich aus der zeitlichen Abfolge der einzelnen Steuerbefehle ergeben dazu verwendet um in einem Regelsystem unter Einbeziehung der Verbrauchscharakteristiker des Antriebs, beispielsweise eines Dieselmotors, und des Speichervolumens eines eventuell vorhandenen Druckspeichers, den Dieselmotor derart zu betreiben, daß er mit minimalen Verbrauch arbeitet.

## Patentansprüche

1. Verfahren zur Steuerung eines Bewegungsablaufs bei einer fortbewegbaren Landbearbeitungsmaschine mit folgenden Merkmalen:
a) In einem Lernschritt wird der Maschine (AG) ein Bewegungsablauf in Form von Steuerbefehlen für einzelne Funktionsteile (AT) der Maschine beigebracht, wobei einmal eine Ortsbestimmung der Landbearbeitungsmaschine anhand eines globalen Positionierungssystems (A1, A2)) in der Form durchgeführt wird, daß mindestens ein Wirkort (WO) einer zu verrichtenden Landbearbeitung in Verbindung mit festgehaltenen Parametern von Bewegungsfreiheitsgraden (10-50) der Landbearbeitungsmaschine und deren Abmessungen, referenzierbar wird;
b) in einem zweiten Schritt werden die gelernten Steuerbefehle wiederholt, wobei jedoch mindestens ein Steuerbefehl automatisch oder manuell variiert wird.

2. Verfahren nach Anspruch 1,
bei dem der Landbearbeitungsmaschine die Steuerbefehle durch manuelle Eingabe von einem Bediener beigebracht werden.

3. Verfahren nach Anspruch 1,
bei dem der Landbearbeitungsmaschine die Steuerbefehle beigebracht werden, indem anhand eines Computer-Konstruktionsmodells der Landbearbeitungsmaschine und eines Computer-Konstruktionsmodells des zu bearbeitenden Landes erstellte und gespeicherte Steuerbefehle der Steuerung der Maschine zugeführt werden.

4. Verfahren nach einem der vorangehenden Ansprüche,
bei dem für mindestens einen Steuerbefehl zuvor festlegbar ist, ob dieser bei der Wiederholung manuell oder automatisch durchgeführt werden soll.

5. Verfahren nach einem der vorangehenden Ansprüche, bei dem mindestens eine automatische Variation eines Steuerbefehles in der Form durchgeführt wird, daß jede wiederholte Bewegung des Funktionsteiles (15), welches dieser Steuerbefehl steuert durch eine vorgebbare Funktion geändert wird.

6. Verfahren nach einem der vorangehenden Ansprüche,
bei dem der Bewegungsablauf Verrichtungen der Landbearbeitungsmaschine an mindestens zwei Orten ( O10, 020) beinhaltet, wobei die Position des ersten Ortes durch Variation eines Steuerbefehles verändert wird, die Position des zweiten Ortes jedoch durch Eingabe dessen Absolutkoordinaten bezüglich des globalen Positionierungssystems beibehalten wird und die Steuerbefehle, welche die Fortbewegung zum zweiten Ort betreffen in Abhängigkeit der Variation der Position des ersten Ortes automatisch ermittelt werden.

7. Verfahren nach einem der vorangehenden Ansprüche,
bei dem aus dem bekannten zu wiederholenden Steuerbefehlen der Leistungsbedarf für Antriebsfunktionselemente der Landbearbeitungsmaschine im voraus ermittelt wird und die Leistung der Antriebsfunktionselemente demgemäß gesteuert wird.

8. Anordnung zur Steuerung eines Bewegungsablaufs bei einer fortbewegbaren Landbearbeitungsmaschine (AG),
a) bei der erste Mittel zur globalen Positionierung (A1,A2) vorgesehen sind,
b) bei der zweite Mittel zur elektronischen Steuerung von Funktionsteilen (AT) vorgesehen sind,
c) bei der dritte Mittel zur Eingabe von Steuerbefehlen vorgesehen sind,
d) und bei der ein weiteres Mittel vorgesehen ist, das derart eingerichtet ist, daß folgende Schritte durchführbar sind:
- in einem Lernschritt: wird der Landbearbeitungsmaschine (AG) ein Bewegungsablauf in Form der Steuerbefehle für die einzelnen Funktionsteile (AT) der Landbearbeitungsmaschine (AG) beigebracht, wobei einmal eine Ortsbestimmung der Landbearbeitungsmaschine (AG) anhand des globalen Positionierungssystems (A1, A2) in der Form durchgeführt wird, daß mindestens ein Wirkort (WO) einer zu verrichtenden Landbearbeitung in Verbindung mit festgehaltenen Parametern von Bewegungsfreiheitsgraden (10-50) der Landbearbeitungsmaschine (AG) und deren Abmessungen, referenzierbar wird;
- in einem zweiten Schritt werden die gelernten Steuerbefehle wiederholt, wobei jedoch mindestens ein Steuerbefehl automatisch oder manuell variiert wird.

9. Anordnung nach Anspruch 8,
bei der Anzeigemittel zur Darstellung des Arbeitsbereichs (AZU) und der ermittelten globalen Position vorgesehen sind.

10. Anordnung nach einem der Ansprüche 8 bis 9, bei der Mittel zur Leistungssteuerung von Antriebsfunktionselementen der Landbearbeitungsmaschine vorgesehen sind.

11. Anordnung nach Anspruch 10,
bei der aus den zu wiederholenden Steuerbefehlen für den Bewegungsablauf der Landbearbeitungsmaschine auf einen Druckbedarf von fallweise eingesetzten Hydraulikzylindern (10-30) geschlossen wird und der Druckvorrat entsprechend bereitgestellt wird.

12. Anordnung nach einem der Ansprüche 10 oder 11,
bei der die zeitliche Abfolge der Steuerbefehle und das Zusammenspiel der einzelnen Funktionselemente für die Steuerung der Leistung eines Antriebsmotors verwendet wird.

## Claims

1. Method for controlling a movement sequence in a mobile earth-working machine having the following features:
a) in a learning step, the machine (AG) is taught a movement sequence in the form of control instructions for individual functional parts (AT) of the machine, the location of the earth-working machine being determined once by means of a global positioning system (A1, A2) in such a way that at least one operating site (WO) for earth working which is to be carried out can be referenced in conjunction with recorded parameters of degrees of freedom of movement (10-50) of the earth-working machine and its dimensions;
b) in a second step, the control instructions which have been learnt are repeated, but at least one control instruction is varied automatically or manually.

2. Method according to Claim 1, in which the earth-working machine is taught the control instructions by manual entry by an operator.

3. Method according to Claim 1, in which the earth-working machine is taught the control instructions by control instructions which have been produced and stored by means of a computer design model of the earth-working machine and a computer design model of the earth to be worked being fed to the control system of the machine.

4. Method according to one of the preceding claims, in which it is possible to stipulate in advance for at least one control instruction whether it is to be carried out manually or automatically at the time of repetition.

5. Method according to one of the preceding claims, in which at least one automatic variation of a control instruction is carried out in such a way that each repeated movement of the functional part (15) which this control instruction controls is changed by a predefinable function.

6. Method according to one of the preceding claims, in which the movement sequence includes operations of the earth-working machine in at least two locations (010, 020), the position of the first location being changed by varying a control instruction, the position of the second location being, however, retained by inputting its absolute coordinates relating to the global positioning system, and the control instructions which relate to the movement to the second location being determined automatically as a function of the variation of the position of the first location.

7. Method according to one of the preceding claims, in which the performance requirements for drive functional elements of the earth-working machine are determined in advance from the known control instructions which are to be repeated, and the performance of the drive functional elements are controlled accordingly.

8. Arrangement for controlling a movement sequence in a mobile earth-working machine (AG),
a) in which first global positioning means (A1, A2) are provided,
b) in which second means for electronically controlling functional parts (AT) are provided,
c) in which third means for inputting control instructions are provided,
d) and in which a further means is provided which is designed such that the following steps can be carried out:
- in a learning step, the earth-working machine (AG) is taught a movement sequence in the form of the control instructions for the individual functional parts (AT) of the earth-working machine (AG), the location of the earth-working machine (AG) being determined once by means for the global positioning system (A1, A2) in such a way that at least one operating site (WO) for earth-working which is to be carried out can be referenced in conjunction with recorded parameters of degrees of movement freedom (10-50) of the earth-working machine (AG) and its dimensions;
- in a second step, the control instructions which have been learnt are repeated, but at least one control instruction is varied automatically or manually.

9. Arrangement according to Claim 8, in which display means for representing the operating area (AZU) and the global position determined are provided.

10. Arrangement according to one of Claims 8 to 9, in which means for controlling the performance of drive functional elements of the earth-working machine are provided.

11. Arrangement according to Claim 10, in which pressure requirements of hydraulic cylinders (10-30) which are used on a case-by-case basis are determined from the control instructions which are to be repeated, for the movement sequence of the earth-working machine and the pressure supply is made available accordingly.

12. Arrangement according to one of Claims 10 or 11, in which the chronological sequence of the control instructions and the interplay of the individual functional elements is used to control the performance of a drive engine.

## Revendications

1. Procédé de commande du déroulement du mouvement d'une machine de traitement du sol susceptible de se déplacer ayant les caractéristiques suivantes :
a) dans un stade d'apprentissage, on apprend à la machine (AG) un déroulement de mouvement sous la forme d'instructions de commande pour les diverses pièces (AT) fonctionnelles de la machine, une détermination de l'emplacement de la machine de traitement du sol étant effectuée une fois au moyen d'un système (A1, A2) global de positionnement, sous la forme qu'au moins un lieu (WO) de travail, pour un traitement du sol à mettre en oeuvre, peut être référencé en liaison avec des paramètres fixes de degrés de liberté de mouvement (10 à 50), de la machine de traitement du sol et de ses dimensions ;
b) dans un deuxième stade, les instructions de commande apprises sont répétées, au moins une instruction de commande étant modifiée cependant automatiquement ou manuellement.

2. Procédé suivant la revendication 1, dans lequel la machine de traitement du sol apprend les instructions de commande par entrée manuelle par un opérateur.

3. Procédé suivant la revendication 1, dans lequel la machine de traitement du sol apprend les instructions de commande, par le fait qu'il est envoyé au moyen d'un modèle de construction sur ordinateur de la machine de traitement du sol et d'un modèle de construction sur ordinateur du sol à traiter, des instructions de commande établies et mémorisées à la commande de la machine.

4. Procédé suivant l'une des revendications précédentes, dans lequel pour au moins une instruction de commande, il peut être établi à l'avance si celle-ci doit être effectuée manuellement ou automatiquement lors de la répétition.

5. Procédé suivant l'une des revendications précédentes, dans lequel au moins une variation automatique d'une instruction de commande est effectuée sous la forme que chaque mouvement répété de la partie (15) fonctionnelle que cette instruction de commande est modifié par une fonction pouvant être prescrite.

6. Procédé suivant l'une des revendications précédentes, dans lequel le déroulement du mouvement comporte des opérations de la machine de traitement du sol en au moins deux endroits (O10, O20), la position du premier endroit étant modifiée par variation d'une instruction de commande, la position du deuxième endroit étant conservée cependant par entrée de ses coordonnées absolues par rapport au système global de positionnement, et les instructions de commande, qui concernent le déplacement vers le deuxième endroit, étant déterminées automatiquement en fonction de la variation de position du premier endroit.

7. Procédé suivant l'une des revendications précédentes, dans lequel on détermine à l'avance, à partir des instructions de commande connues à répéter, le besoin de puissance pour les éléments fonctionnels d'entraînement de la machine de traitement du sol, et on commande en conséquence la puissance des éléments fonctionnels d'entraînement.

8. Dispositif de commande d'un déroulement du mouvement d'une machine (AG) de traitement du sol en déplacement,
a) dans lequel il est prévu des premiers moyens de positionnement (A1, A2) globaux,
b) dans lequel il est prévu des deuxièmes moyens de commande électronique de partie (AT) fonctionnels,
c) dans lequel il est prévu des troisièmes moyens d'entrée d'instructions de commande,
d) et dans lequel il est prévu un autre moyen qui est tel que l'on peut effectuer les stades suivants :
- dans un stade d'apprentissage, on apprend à la machine (AG) un déroulement de mouvement sous la forme d'instructions de commande pour les diverses pièces (AT) fonctionnelles de la machine, une détermination de l'emplacement de la machine de traitement du sol étant effectuée une fois au moyen d'un système (A1, A2) global de positionnement, sous la forme qu'au moins un lieu (WO) de travail, pour un traitement du sol à mettre en oeuvre, peut être référencé en liaison avec des paramètres fixes de degrés de liberté de mouvement (10 à 50), de la machine de traitement du sol et de ses dimensions ;
- dans un deuxième stade, les instructions de commande apprises sont répétées, au moins une instruction de commande étant modifiée cependant automatiquement ou manuellement.

9. Dispositif suivant la revendication 8,
dans lequel il est prévu des moyens d'affichage pour représenter le domaine de travail (AZU) et la position globale déterminée.

10. Dispositif suivant l'une des revendications 8 à 9,
dans lequel il est prévu des moyens de commande de la puissance des aimants fonctionnels d'entraînement de la machine de traitement du sol.

11. Dispositif suivant la revendication 10,
dans lequel il est décidé à partir des instructions de commande qui se répètent pour le déroulement du mouvement de la machine de traitement du sol du besoin de pression de vérins (10 à 30) hydrauliques éventuellement mis en oeuvre et il est mis à disposition de manière correspondante la réserve de pression.

12. Dispositif suivant l'une des revendications 10 ou 11,
dans lequel la succession dans le temps des instructions de commande et la combinaison des élément fonctionnels est utilisée pour la commande de la puissance d'un moteur d'entraînement.
